# EUROPÄISCHE PATENTSCHRIFT

(11) **EP 1 209 264 B1**
(45) Veröffentlichungstag und Bekanntmachung des Hinweises auf die Patenterteilung: **16.05.2007**
(21) Anmeldenummer: 01114094.4
(22) Anmeldetag: 09.06.2001
(51) Int. Cl.: D02H 3/00, D02H 1/00

(54) **Schäranlage und Schärverfahren**
Warping machine and process
Dispositif et procédé d'ourdissage

(30) Priorität: 15.06.2000 DE 10029492
(43) Veröffentlichungstag der Anmeldung: 29.05.2002
(73) Patentinhaber: Karl Mayer Textilmaschinenfabrik GmbH, 63179 Obertshausen (DE)
(72) Erfinder: Wisniewski, Herbert, 63110 Rodgau (DE); Bogucki-Land, Bogdan, 63067 Offenbach (DE)
(74) Vertreter: Knoblauch, Andreas

(56) Entgegenhaltungen:
- EP-A- 0 130 473
- EP-A- 1 136 602
- DE-C- 728 460
- US-A- 4 893 386

## Beschreibung

Die Erfindung bezieht sich auf eine Schäranlage mit einer eine drehbare Trommel aufweisenden Konusschärmaschine und mit einem Spulengatter, das eine Vielzahl von Fadenabzugsstellen aufweist, von denen eine Schar von Fäden abgezogen und in Form nacheinander gelegter Bandwickel auf die Trommel aufgewickelt wird, sowie auf ein Schärverfahren, bei dem eine Schar von Fäden von einem Spulengatter abgezogen und in Form nacheinander gelegter Bandwickel auf die Trommel einer Konusschärmaschine aufgewickelt wird.

Als Stand der Technik wird auf DE 37 33 692 A1 verwiesen.

Konusschärmaschinen werden hauptsächlich zur Herstellung von Musterketten oder Kurzketten eingesetzt, können aber auch Produktionsketten erzeugen. Die Bänder, welche die Bandwickel bilden, sind einander gleich und entsprechen dem Rapport. Sie werden von denselben Spulen des Gatters abgezogen. Bei großen Fadenzahlen im Rapport benötigt man eine große Spulenanzahl und entsprechend große Spulengatter mit einer großen Zahl an Spulenaufsteckungen. Aus diesem Grund sind große Produktionsflächen in der Schärerei erforderlich.

DE 728 460 C beschreibt ein Verfahren und eine Vorrichtung zum gruppenweisen Auswechseln von Spulen an Gattern. Mehrere Spulen sind an einer Spulenhalterung übereinander angeordnet, wobei von jeder Spule ein Faden abgezogen und einer Fadenabzugsstelle zugeführt wird. Mit Hilfe einer Trenneinrichtung, die auf einem Wagen bewegbar ist, können die Fäden aller übereinander angeordneten Spulen gleichzeitig durchtrennt werden. Nach dem Aufstecken neuer Spulen werden die in den Fadenabzugsstellen gehaltenen Fadenenden mit den Fadenanfängen der neuen Spulen verknüpft.

Der Erfindung liegt die Aufgabe zugrunde, beim Schären auf einer Konusschärmaschine die Voraussetzungen dafür zu schaffen, daß bei der Rapportbildung eine größere Freizügigkeit gegeben ist.

Diese Aufgabe wird konstruktiv dadurch gelöst, daß das Spulengatter ein Wechselgatter ist, bei dem zum Ändern einer Fadenfolge zwischen zwei Bandwickeln jeweils einer Fadenabzugsstelle zwei oder mehr Spulenaufsteckungen zugeordnet sind, die wahlweise in eine Arbeitsstellung bringbar sind, und daß eine Schneidvorrichtung zum Abtrennen des Fadens von einer Spule und eine Verbindungsvorrichtung zum Verbinden dieses Fadens mit einer anderen Spule vorgesehen ist.

Immer dann, wenn auf der Konusschärmaschine ein Bandwickel fertiggestellt ist, kann die Fadenfolge im nächsten Bandwickel geändert werden. Dies ermöglicht es, größere Rapporte mit Hilfe von zwei oder mehr Bändern zu erzeugen, deren Fadenanzahl geringer ist als diejenige des Rapports. Daher kann die vom Spulengatter eingenommene Fläche kleiner als bisher gehalten werden. Es können auch Bänder gewickelt werden, deren Fadenanzahl größer als die Fadenanzahl des Rapports ist. Die den Rapport übersteigenden Fäden des Bandes dienen dann bereits als erster Teil des nächsten Rapports, der auf dem zweiten Band fortgesetzt wird. Dies steigert die Produktivität der Konusschärmaschine. Darüber hinaus gibt es noch weitere Vorteile, weil der Schärarbeitsgang auch voll automatisiert werden kann. Komplizierte und aufwendige Muster, wie sie bei Schablonen oder Kurzketten üblich sind, lassen sich auf einfachere Weise als bisher erzeugen.

Günstig ist es, daß einer einen Wechsel erlaubenden Fadenabzugsstelle mindestens sechs Spulenaufsteckungen zugeordnet sind. Da eine Ware in der Regel nicht mehr als sechs unterschiedliche Fadenarten, insbesondere unterschiedliche Farben, aufweist, genügen diese sechs Spulen. Darüber hinaus vorgesehene Spulenaufsteckungen ermöglichen es dann, größere Längen mindestens einer Fadenart vorrätig zu halten.

Empfehlenswert ist es, daß das Spulengatter mindestens 64 einen Wechsel erlaubende Fadenabzugsstellen aufweist. Es können daher gleichzeitig 64 Fäden im Band verarbeitet werden. Diese Fadenanzahl läßt sich erhöhen, beispielsweise im Baukastenprinzip durch je 16 Fadenabzugsstellen aufweisende Einheiten.

Vorzugsweise ist dafür gesorgt, daß die einer Fadenabzugsstelle zugeordneten Spulenaufsteckungen auf einem Förderer angeordnet sind und durch Versatz des Förderers in die Nähe der Fadenabzugsstelle gelangen. Ein solcher Förderer ermöglicht es, rasch die gewünschte Spule in die Arbeitsstellung zu bringen.

Vorzugsweise sind die Förderer motorisch positionierbar sind. Der Spulenwechsel läßt sich daher automatisieren.

Dies gilt insbesondere dann, wenn jeder Förderer einen eigenen Motor besitzt.

Konstruktiv gibt es einen geringen Aufwand, wenn die Schneid- und Verbindungsvorrichtung als Wandervorrichtung ausgelegt und mehreren Fadenabzugsstellen zugeordnet ist.

Eine bevorzugte Alternative sieht vor, daß jeder Fadenabzugsstelle eine eigene Schneid- und Verbindungsvorrichtung zugeordnet ist. Auf diese Weise ergibt sich ein sehr rascher Spulenwechsel.

Günstig ist es auch, daß dem Förderer mindestens eine zusätzliche zweite Fadenabzugsstelle zugeordnet ist. Das Gatter kann daher wahlweise als Wechselgatter oder als Gatter mit einer außerordentlich großen Anzahl von Fadenabzugsstellen verwendet werden.

Vorzugsweise ist der Förderer ein Drehtisch. Viele solcher Drehtische lassen sich platzsparend übereinander anordnen.

Eine Alternative besteht darin, daß jeder Förderer ein vertikal umlaufender Bandförderer ist. Solche Bandförderer können platzsparend hintereinander angeordnet werden.

Des weiteren empfiehlt sich ein Prozeßrechner, der das Schneiden der Fäden, das Positionieren anderer Spulenaufsteckungen in der Nähe der zugehörigen Fadenabzugsstellen und das Verbinden der Fäden automatisch steuert. Dieser Prozeßrechner ermöglicht ein automatisches Arbeiten der Schäranlage.

Günstig ist es, daß ein Prozeßrechner aus den Daten des Schärbriefs berechnet, welche Spulenaufsteckung mit einer Spule welcher Fadenart zu versehen ist. Der Rechner vermag daher die optimale Bestückung der Spulenaufstekkungen zu ermitteln.

Von Vorteil ist es, daß am Förderer eine optische Anzeige vorgesehen ist, die die Fadenart der jeweils aufzusteckenden Spule und/oder die Spulenaufsteckungen, die mit einer bestimmten Fadenart bestückt werden sollen, anzeigt. Dies erleichtert die Bestückung der Spulenaufsteckungen.

In verfahrenstechnischer Hinsicht besteht die Lösung der Aufgabe darin, daß nach Fertigstellung eines Bandwickels zumindest ein Teil der Fäden von den zugehörigen Spulen abgeschnitten und durch Verbindungsstellen, wie Knoten oder Spleißungen, mit jeweils einer anderen Spule verbunden wird, wobei jeder Fadenabzugsstelle mindestens zwei Spulenaufsteckungen zugeordnet werden. Auf diese Weise ergibt sich die gewünschte Musterung.

Hierbei empfiehlt es sich, daß die Fadenanzahl bei allen Bändern mit Ausnahme des Restbandes gleich ist. Die Fadenanzahl kann unabhängig von der Fadenanzahl des Rapports oder ihr gleich sein.

Von Vorteil ist es, daß zur Bildung des Restbandes der nicht benötigte Teil der Förderer von den zugehörigen Spulen abgeschnitten bleibt. Die Schneidvorrichtung wird daher zur Festlegung der Größe des Restbandes genutzt.

Von Vorteil ist es auch, daß mehrere Bandwickel mit gleicher Gesamtfadenzahl, Garn-Nummer, Fäden/cm und Kettbreite, aber unterschiedlichen Farben, in einem Schärdurchgang nacheinander erzeugt werden. Auf diese Weise lassen sich in der geschärten Kette nebeneinander mehrere nur geringfügig voneinander abweichende Schablonen u.dgl. erzeugen.

Die Erfindung wird nachstehend anhand eines in der Zeichnung dargestellten bevorzugten Ausführungsbeispiels näher erläutert. Es zeigen:
- Fig. 1: eine Seitenansicht der erfindungsgemäßen Schäranlage,
- Fig. 2: einen Querschnitt durch das Spulengatter,
- Fig. 3: einen Längsschnitt durch das Spulengatter,
- Fig. 4: eine Draufsicht auf die Schäranlage und
- Fig. 5: eine abgewandelte Ausführungsform im Querschnitt.

Die veranschaulichte Schäranlage weist eine Konusschärmaschine 1 auf, deren Trommel 2 mit einem Konus 3 versehen ist. Vorgeschaltet ist ein Einlaufriet 4 und eine automatische Kreuzlegeeinrichtung 5, über die eine Vielzahl von Fäden 6 in Form eines Bandes 7 zugeführt wird. Auf der gegenüberliegenden Seite befindet sich eine Bäummaschine 8, auf die die auf der Konusschärmaschine 1 erzeugte Kette umgebäumt werden kann. All dies entspricht dem üblichen Aufbau einer Konusschäranlage.

Die Fäden 6 kommen von einem Spulengatter 9, das als Wechselgatter ausgelegt ist. Zu diesem Zweck sind an Förderern 10 in Form von Drehtischen je neun Spulenaufsteckungen 11 angebracht, die je eine Spule 12 tragen. Jeweils eine der Spulen 12 befindet sich in der Arbeitsstellung 13, in der die Spule einer FadenabzugsStelle 14 benachbart ist. Diese Fadenabzugsstelle 14 ist an der Innenseite des Gattergestells 15 vorgesehen. Die Fäden 6 werden von der Fadenabzugsstelle 14 über Fadenbremsen 16 mit Fadenbruchüberwachung zum Einlaufriet 4 geleitet. Jeder Förderer 10 ist durch einen eigenen Motor 17 mit Positionsrückmeldung derart positionierbar, daß jeweils eine ausgewählte Spule sich in der Arbeitsstellung 13 befindet. Im Gattergestell 15 sind jeweils acht derartige Drehtische 10 übereinander angeordnet. Es sind acht derartige Stapel vorgesehen, so daß insgesamt 64 Fadenabzugsstellen 14 vorhanden sind. Durch Angliederung weiterer Baueinheiten kann die Zahl der Fadenabzugsstellen 14 noch erhöht werden, beispielsweise um jeweils sechzehn Fadenabzugsstellen pro Baueinheit.

Zum Spulengatter 9 gehört eine automatische Schneid- und Verbindungsvorrichtung 18, die aus zwei gleichartigen Teilen besteht und an den Fadenabzugsstellen 14 vorbeigeführt werden kann. Mit der Schneidvorrichtung wird ein Faden 6 von der zugehörigen Spule 12 abgetrennt. Mit der Verbindungsrichtung wird der genannte Faden mit einer anderen Spule 12 verbunden. Saugrüssel 19 halten hierbei den abgeschnittenen Faden fest, bis er wieder neu mit einer anderen Spule verbunden ist.

Die Verbindungsvorrichtung kann als Knotvorrichtung ausgebildet sein, aber auch als Spleißvorrichtung, Klebevorrichtung u.dgl. Für jede horizontale Reihe von Fadenabzugsstellen 14 ist daher eine Einheit der kombinierten Schneid- und Verbindungsvorrichtung 18 vorgesehen.

Ein Prozeßrechner 20 steuert, wenn erforderlich, die Betätigung der Schneid- und Verbindungsvorrichtung 18 sowie das Positionieren der Drehtische, sobald der Bandwickel aus dem Band 7 der Fäden 6 auf der Konusschärmaschine 1 fertiggestellt ist. Als zweite Aufgabe übernimmt der Prozeßrechner das Festlegen, welche der verschiedenen Fadenarten zugeordneten Spulen 12 vor Beginn auf welche Spulenaufsteckung gebracht werden muß. Zur Erleichterung des Aufbringens der Spulen 12 besitzt jeder Drehteller eine optische Anzeige 21, z.B. eine Kontrollampe. Der Prozeßrechner 20 rechnet aus, welche der vielen Spulenaufsteckungen 11 mit Spulen 12 ein und desselben Fadenmaterials bestückt werden müssen. Diese Aufsteckungen werden durch die Kontrollampe 21 nacheinander angezeigt. Eine andere optische Anzeige 22, z.B. ein Display, kann für jede Spulenaufsteckung anzeigen, welche Farbnummer zur Bestückung herangezogen werden soll. Das veranschaulichte Spulengatter 9 hat hier 64 Fadenabzugsstellen 14. Durch Hinzunahme weiterer Einheiten, z.B. in Sechzehner-Gruppen, kann das Spulengatter so vergrößert werden, daß statt der maximal 64 Fäden im Band gleichzeitig 80, 96, 114, 128 oder mehr Einzelfäden im Band geschärt werden können.

Für eine alternative Betriebsweise sind an der Außenseite des Gestells 15 zwei weitere Fadenabzugsstellen 23 und 24 vorgesehen, über die unter Ausnutzung der an sich zum Wechsel bestimmten Spulen 12 weitere Fäden 25 über die Fadenbremsen 26 zum Band 7 geführt werden können. Auf diese Weise kann die zu verarbeitende Fadenanzahl ohne Vergrößerung des Gatters auf 128 Fäden bzw. 192 Fäden/Rapport erhöht werden.

Im Betrieb kann wie folgt vorgegangen werden. Dem Prozeßrechner 20 werden beispielsweise die folgenden Daten vorgegeben
- Gesamtfadenzahl in der Kette
- Fadenzahl im Band 7 (maximal 64 oder in anderen Ausbausstufen auch mehr)
- Schärbriefdaten
- Kettlänge einschließlich Vorlauf vor unteren Fadenteilungen und Nachlauf nach oberen Fadenteilungen
- Zuordnung einer Farbnummer, so daß für jede der z.B. 64 Drehtische 10 die jeweilige Farbe angegeben werden kann
- Garn-Nummer, z.B. in Nm.

Der Prozeßrechner berechnet aus den obigen Parametern alle für den Produktionsprozeß benötigten Daten, wie Anzahl der Spulen/Farbe, Lauflänge und Gewicht, so daß sich eine optimale Nutzung der aufgesteckten Spulen ergibt.

Der Schärvorgang selbst entspricht dem bekannten Vorgehen. Es werden daher Fadenkreuzschnüre bzw. Schlichteteilungen in üblicher Weise erzeugt. Es ist darauf zu achten, daß die Verbindungsstellen, also beispielsweise die Knoten, einen festen Vorlauf haben, so daß alle Verbindungsstellen vor der ersten Fadenkreuzschnur oder der ersten Schlichteteilung liegen und den Abwebprozeß der fertigen Kette nicht beeinflussen.

In Fig. 5 werden für entsprechende Teile um 100 erhöhte Bezugszeichen verwendet. Unterschiedlich ist im wesentlichen, daß die Spulenaufsteckungen 111 für die Spulen 112 an einem als Bandförderer ausgebildeten Förderer 110 befestigt sind, der die Spulen 112 zu Fadenabzugsstellen 114 transportiert, wobei jeweils vier solcher Abzugsstellen übereinander angeordnet sind. Die Betriebsweise entspricht derjenigen der Fig. 1 bis 4. Der Förderer 110 ist ein vertikal umlaufender Bandförderer, bei dem jeweils vier benachbarte Fadenabzugsstellen 114 als Arbeitsstellungen 113 vorgesehen sind. Wenn lediglich die beiden Förderer 110 der Fig. 5 vorhanden sind, hat jede Fadenabzugsstelle eine eigene Schneid- und Verbindungsvorrichtung 118.

## Patentansprüche

1. Schäranlage mit einer eine drehbare Trommel (2) aufweisenden Konusschärmaschine (1) und mit einem Spulengatter (9), das eine Vielzahl von Fadenabzugsstellen (14) aufweist, von denen eine Schar von Fäden (6) abgezogen und in Form nacheinander gelegter Bandwickel auf die Trommel aufgewickelt wird, **dadurch gekennzeichnet, daß** das Spulengatter (9; 109) ein Wechselgatter ist, bei dem zum Ändern einer Fadenfolge zwischen zwei Bandwickeln jeweils einer Fadenabzugsstelle (14; 114) zwei oder mehr Spulenaufsteckungen (11; 111) zugeordnet sind, die wahlweise in eine Arbeitsstellung (13; 113) bringbar sind, und daß eine Schneidvorrichtung (18; 118) zum Abtrennen des Fadens (6) von einer Spule (12; 112) und eine Verbindungsvorrichtung (18; 118) zum Verbinden dieses Fadens mit einer anderen Spule (12; 112) vorgesehen ist.

2. Schäranlage nach Anspruch 1, **dadurch gekennzeichnet, daß** einer einen Wechsel erlaubenden Fadenabzugsstelle (14) mindestens sechs Spulenaufsteckungen (11) zugeordnet sind.

3. Schäranlage nach Anspruch 1 oder 2, **dadurch gekennzeichnet, daß** das Spulengatter (9) mindestens 64 einen Wechsel erlaubende Fadenabzugsstellen (14) aufweist.

4. Schäranlage nach einem der Ansprüche 1 bis 3, **dadurch gekennzeichnet, daß** die einer Fadenabzugsstelle (14; 114) zugeordneten Spulenaufsteckungen (11; 111) auf einem Förderer (10; 110) angeordnet sind und durch Versatz des Förderers (10; 110) in die Nähe der Fadenabzugsstelle (14; 114) gelangen.

5. Schäranlage nach Anspruch 4, **dadurch gekennzeichnet, daß** die Förderer (10; 110) motorisch positionierbar sind.

6. Schäranlage nach Anspruch 5, **dadurch gekennzeichnet, daß** jeder Förderer (10; 110) einen eigenen Motor besitzt.

7. Schäranlage nach einem der Ansprüche 4 bis 6, **dadurch gekennzeichnet, daß** der Förderer (10) ein Drehtisch ist.

8. Schäranlage nach einem der Ansprüche 4 bis 6, **dadurch gekennzeichnet, daß** der Förderer (110) ein vertikal umlaufender Bandförderer ist.

9. Schäranlage nach einem der Ansprüche 1 bis 8, **dadurch gekennzeichnet, daß** die Schneid- und Verbindungsvorrichtung (18) als Wandervorrichtung ausgelegt und mehreren Fadenabzugsstellen (14) zugeordnet ist.

10. Schäranlage nach einem der Ansprüche 1 bis 8, **dadurch gekennzeichnet, daß** jeder Fadenabzugsstelle (14) eine eigene Schneid- und verbindungsvorrichtung (118) zugeordnet ist.

11. Schäranlage nach einem der Ansprüche 1 bis 10, **dadurch gekennzeichnet, daß** dem Förderer (10; 110) mindestens eine zusätzliche zweite Fadenabzugsstelle (23, 24; 123) zugeordnet ist.

12. Schäranlage nach einem der Ansprüche 1 bis 11, **gekennzeichnet durch** einen Prozeßrechner (20), der das Schneiden der Fäden (6), das Positionieren anderer Spulenaufsteckungen (11) in der Nähe der zugehörigen Fadenabzugsstellen (14) und das Verbinden der Fäden (6) automatisch steuert.

13. Schäranlage nach einem der Ansprüche 1 bis 12, **dadurch gekennzeichnet, daß** ein Prozeßrechner (20) aus den Daten des Schärbriefs berechnet, welche Spulenaufsteckung (11) mit einer Spule (12) welcher Fadenart zu versehen ist.

14. Schäranlage nach Anspruch 13, **dadurch gekennzeichnet, daß** am Förderer eine optische Anzeige (21, 22) vorgesehen ist, die die Fadenart der jeweils aufzusteckenden Spule (12) und/oder die Spulenaufsteckungen (11), die mit einer bestimmten Fadenart bestückt werden sollen, anzeigt.

15. Schärverfahren, bei dem eine Schar von Fäden (6) von einem Spulengatter (9) abgezogen und in Form nacheinander gelegter Bandwickel auf die Trommel (2) einer Konusschärmaschine (1) aufgewickelt wird, **dadurch gekennzeichnet, daß** nach Fertigstellung eines Bandwickels zumindest ein Teil der Fäden (6) von den zugehörigen Spulen (12) abgeschnitten und durch Verbindungsstellen, wie Knoten, mit jeweils einer anderen Spule verbunden wird, wobei jeder Fadenabzugsstelle (14) mindestens zwei Spulenaufsteckungen zugeordnet werden.

16. Schärverfahren nach Anspruch 15, **dadurch gekennzeichnet, daß** die Fadenanzahl bei allen Bändern mit Ausnahme des Restbandes gleich ist.

17. Schärverfahren nach Anspruch 16, **dadurch gekennzeichnet, daß** zur Bildung des Restbandes der nicht benötigte Teil der Förderer von den zugehörigen Spulen (12) abgeschnitten bleibt.

18. Schärverfahren nach einem der Ansprüche 15 bis 17, **dadurch gekennzeichnet, daß** mehrere Bandwickel mit gleicher Gesamtfadenzahl, Garn-Nummer, Fäden/cm und Kettbreite, aber unterschiedlichen Farben, in einem Schärdurchgang nacheinander erzeugt werden.

## Claims

1. Warping plant, with a cone warping machine (1) having a rotatable drum (2) and with a bobbin creel (9) having a multiplicity of thread take-off points (14), from which a set of threads (6) is taken off and wound onto the drum in the form of successively laid laps, **characterized in that** the bobbin creel (9; 109) is an interchangeable creel, in which, to change a thread sequence between two laps, in each case a thread take-off point (14; 114) is assigned two or more bobbin creeling means (11; 111) which can be brought selectively into a working position (13; 113), and **in that** a cutting device (18; 118) for detaching the thread (6) from one bobbin (12; 112) and a connecting device (18; 118) for connecting this thread to another bobbin (12; 112) are provided.

2. Warping plant according to Claim 1, **characterized in that** a thread take-off point (14) allowing a change is assigned at least six bobbin creeling means (11).

3. Warping plant according to Claim 1 or 2, **characterized in that** the bobbin creel (9) has at least 64 thread take-off points (14) allowing a change.

4. Warping plant according to one of Claims 1 to 3, **characterized in that** the bobbin creeling means (11; 111) assigned to a thread take-off point (14; 114) are arranged on a conveyor (10; 110) and come into the vicinity of the thread take-off point (14; 114) as a result of the offset of the conveyor (10; 110).

5. Warping plant according to Claim 4, **characterized in that** the conveyors (10; 110) are positionable motively.

6. Warping plant according to Claim 5, **characterized in that** each conveyor (10; 110) possesses its own motor.

7. Warping plant according to one of Claims 4 to 6, **characterized in that** the conveyor (10) is a turntable.

8. Warping plant according to one of Claims 4 to 6, **characterized in that** the conveyor (110) is a vertically revolving band conveyor.

9. Warping plant according to one of Claims 1 to 8, **characterized in that** the cutting and connecting device (18) is designed as a travelling device and is assigned to a plurality of thread take-off points (14).

10. Warping plant according to one of Claims 1 to 8, **characterized in that** each thread take-off point (14) is assigned its own cutting and connecting device (118).

11. Warping plant according to one of Claims 1 to 10, **characterized in that** the conveyor (10; 110) is assigned at least one additional second thread take-off point (23, 24; 123).

12. Warping plant according to one of Claims 1 to 11, **characterized by** a process computer (20) which automatically controls the cutting of the threads (6), the positioning of other bobbin creeling means (11) in the vicinity of the associated thread take-off points (14) and the connection of the threads (6).

13. Warping plant according to one of Claims 1 to 12, **characterized in that** a process computer (20) calculates from the data of the warping brief which bobbin creeling means (11) is to be provided with a bobbin (12) of which type of thread.

14. Warping plant according to Claim 13, **characterized in that**, on the conveyor, an optical indicator (21, 22) is provided, which indicates the type of thread of the bobbin (12) to be creeled in each case and/or the bobbin creeling means (11) which are to be equipped with a specific type of thread.

15. Warping method, in which a set of threads (6) is taken off from a bobbin creel (9) and wound onto the drum (2) of a cone warping machine (1) in the form of successively laid laps, **characterized in that**, after the completion of a lap, at least part of the threads (6) is cut off from the associated bobbins (12) and connected to another bobbin in each case by means of connection points, such as knots, each thread take-off point (14) being assigned at least two bobbin creeling means.

16. Warping method according to Claim 15, **characterized in that** the number of threads is equal in all the laps, with the exception of the residual lap.

17. Warping method according to Claim 16, **characterized in that**, to form the residual lap, that part of the threads which is not required remains cut off from the associated bobbins (12).

18. Warping method according to one of Claims 15 to 17, **characterized in that** a plurality of laps with the same overall number of threads, yarn count, threads/cm and warp width, but with different colours, are produced successively in one warping pass.

## Revendications

1. Installation d'ourdissage comprenant un ourdissoir à cône (1) présentant un tambour rotatif (2) et comprenant un cantre (9) qui présente une pluralité de points de sortie de fil (14) desquels une nappe de fils (6) est tirée et est enroulée sur le tambour sous forme de bandes enroulées les unes après les autres, **caractérisée en ce que** le cantre (9 ; 109) est un cantre de changement dans lequel, pour varier une série de fils entre deux bandes enroulées, on associe à chaque fois à un point de sortie de fils (14 ; 114) deux râteliers de bobines ou plus (11 ; 111) qui peuvent être amenés au choix dans une position de travail (13 ; 113) et **en ce qu'**un dispositif de coupe (18 ; 118) pour sectionner le fil (6) d'une bobine (12 ; 112) et un dispositif de connexion (18 ; 118) pour relier ce fil à une autre bobine (12 ; 112) sont prévus.

2. Installation d'ourdissage selon la revendication 1, **caractérisée en ce qu'**on associe à un point de sortie de fil (14) permettant un changement au moins six râteliers de bobines (11).

3. Installation d'ourdissage selon la revendication 1 ou 2, **caractérisée en ce que** le cantre (9) présente au moins 64 points de sortie de fil (14) permettant un changement.

4. Installation d'ourdissage selon l'une quelconque des revendications 1 à 3, **caractérisée en ce que** les râteliers de bobines (11 ; 111) associés à un point de sortie de fil (14 ; 114) sont disposés sur un transporteur (10 ; 110) et parviennent, par décalage du transporteur (10 ; 110) à proximité du point de sortie de fil (14 ; 114).

5. Installation d'ourdissage selon la revendication 4, **caractérisée en ce que** les transporteurs (10 ; 110) peuvent être positionnés par des moteurs.

6. Installation d'ourdissage selon la revendication 5, **caractérisée en ce que** chaque transporteur (10 ; 110) possède un moteur propre.

7. Installation d'ourdissage selon l'une quelconque des revendications 4 à 6, **caractérisée en ce que** le transporteur (10) est une table tournante.

8. Installation d'ourdissage selon l'une quelconque des revendications 4 à 6, **caractérisée en ce que** le transporteur (110) est un transporteur à bande entraîné en rotation verticalement.

9. Installation d'ourdissage selon l'une quelconque des revendications 1 à 8, **caractérisée en ce que** le dispositif de coupe et de connexion (18) est conçu sous forme de dispositif mobile et est associé à plusieurs points de sortie de fil (14).

10. Installation d'ourdissage selon l'une quelconque des revendications 1 à 8, **caractérisée en ce que** l'on associe à chaque point de sortie de fil (14) un dispositif de coupe et de connexion propre (118).

11. Installation d'ourdissage selon l'une quelconque des revendications 1 à 10, **caractérisée en ce que** l'on associe au transporteur (10 ; 110) au moins un deuxième point de sortie de fil supplémentaire (23, 24 ; 123).

12. Installation d'ourdissage selon l'une quelconque des revendications 1 à 11, **caractérisée par** un ordinateur (20) qui commande automatiquement la découpe des fils (6), le positionnement d'autres râteliers de bobines (11) à proximité des points de sortie de fil associés (14) et la connexion des fils (6).

13. Installation d'ourdissage selon l'une quelconque des revendications 1 à 12, **caractérisée en ce qu'**un ordinateur (20) calcule, à partir des données de la lettre d'ourdissage, quel râtelier de bobine (11) doit être pourvu avec une bobine (12) de quel type de fil.

14. Installation d'ourdissage selon la revendication 13, **caractérisée en ce que** l'on prévoit sur le transporteur une indication optique (21, 22) qui indique le type de fil de la bobine particulière à placer (12) et/ou des râteliers de bobine (11) qui doivent être garnis d'un type de fil particulier.

15. Procédé d'ourdissage, dans lequel une nappe de fils (6) est tirée d'un cantre (9) et est enroulée sous forme de bandes enroulées les unes après les autres sur le tambour (2) d'un ourdissoir à cône (1), **caractérisé en ce qu'**après la position définitive d'une bande enroulée, au moins une partie du fil (6) est découpée des bobines associées (12) et est connecté par des points de connexion, tels que des noeuds, à une autre bobine respective, au moins deux râteliers de bobines étant associés à chaque point de sortie de fil (14).

16. Procédé d'ourdissage selon la revendication 15, **caractérisé en ce que** le nombre de fils est le même pour toutes les bandes à l'exception de la bande résiduelle.

17. Procédé d'ourdissage selon la revendication 16, **caractérisé en ce que** pour la formation de la bande résiduelle, la partie non utilisée des transporteurs reste séparée des bobines associées (12).

18. Procédé d'ourdissage selon l'une quelconque des revendications 15 à 17, **caractérisé en ce que** plusieurs bandes enroulées sont produites les unes après les autres avec le même nombre de fils total, le même nombre de mèches, de fils/cm et de largeur de chaîne, mais avec des couleurs différentes, dans un passage d'ourdissoir.
